# FASCICULE DE BREVET EUROPEEN

(11) **EP 1 488 770 B1**
(45) Date de publication et mention de la délivrance du brevet: **24.08.2011**
(21) Numéro de dépôt: 04356101.8
(22) Date de dépôt: 17.06.2004
(51) Int. Cl.: A61G 5/14

(54) **Fauteuil verticalisateur à modification automatique de l'inclinaison du dossier**
Hebestuhl mit automatisch veränderlicher Neigung der Rückenlehne
Stand-up chair with self-modifying tilting of the backrest

(30) Priorité: 19.06.2003 FR 0307412
(43) Date de publication de la demande: 22.12.2004
(73) Titulaire: Lifestand "Vivre Debout", 01700 Les Echets (FR)
(72) Inventeur: Laffin, François Xavier, 1950 Sion (CH)
(74) Mandataire: Thibault, Jean-Marc

(56) Documents cités:
- FR-A- 2 020 453
- FR-A- 2 515 508
- FR-A- 2 769 831
- GB-A- 2 380 399
- US-A- 3 851 917
- AGRAWAL V P ET AL: "OPTIMISATION OF A CHAIR MECHANISM FOR PARTIALLY DISABLED PEOPLE SITTING-STANDING AND SITTING-LYING MOTIONS" septembre 1979 (1979-09), MEDICAL AND BIOLOGICAL ENGINEERING AND COMPUTING, PETER PEREGRINUS LTD. STEVENAGE, GB, VOL. 17, NR. 5, PAGE(S) 671-682 , XP002068801 ISSN: 0140-0118 * page 671 - page 673 * * page 679; figures 1,2,7,10-12 *

## Description

La présente invention concerne les fauteuils, plus particulièrement mais non exclusivement, roulants, qui sont utilisés par les handicapés et les invalides et elle vise, indifféremment, les fauteuils roulants, pliants ou non.

Il est incontestable que les fauteuils roulants ont apporté une possibilité de mobilité aux handicapés et aux invalides. Ces fauteuils roulants possèdent, toutefois, plusieurs inconvénients tenant au fait que les utilisateurs ne peuvent occuper qu'une position assise, par ailleurs maintenue en général pendant des durées relativement longues.

Une telle position n'est pas à même d'apporter une réadaptation à la vie courante et ne facilite pas les contacts sociaux. En outre, une telle position assise, maintenue pendant des durées relativement longues, est responsable d'une dégradation physique, telle que perte d'amplitude angulaire des membres inférieurs, circulation sanguine défectueuse, ralentissement des fonctions digestives et intestinales, fragilité osseuse, etc.

Pour remédier aux inconvénients ci-dessus, il a été proposé des fauteuils dont le châssis supporte une structure articulée comprenant un dossier, une assise et un repose-pieds. Une telle structure est montée articulée par l'assise sur un axe frontal horizontal, perpendiculaire au plan de symétrie vertical du châssis. La structure articulée peut être commandée avec motorisation complète ou assistance, pour faire passer l'assise d'une position d'abaissement à une position de verticalisation et inversement. De tels fauteuils sont, généralement, qualifiés de « fauteuils verticalisateurs ou verticalisateurs ».

Que la source de puissance, commandant ou permettant de commander la verticalisation et l'abaissement de la structure articulée, soit à base d'énergie électrique, de vérins élastiques, notamment à gaz, ou purement manuelle, les fauteuils du type ci-dessus ont certainement permis de résoudre, pour une grande partie, les inconvénients découlant de l'utilisation d'un fauteuil classique.

C'est certainement la raison du succès de tels fauteuils depuis déjà un certain nombre d'années. A titre de référence, il est possible de citer le brevet FR 2 529 456 qui est justement relatif à une telle conception de fauteuil verticalisateur.

La demande FR 2020453 décrit également un tel fauteuil verticalisateur.

Bien que donnant satisfaction, de tels fauteuils ont, semble-t-il, fait naître une objection de confort tenant, notamment, à la nature de la structure articulée permettant d'élever ou d'abaisser, dans une position de sécurité maximale, le sujet invalide ou handicapé.

Il faut, en effet, tenir compte du caractère articulé de cette structure qui peut passer d'une position de siège traditionnel à une position de verticalisation ou de verticalisation dans laquelle les différents segments la constituant sont sensiblement alignés dans le prolongement les uns des autres, selon une direction pseudo-verticale.

Pour répondre à l'exigence anatomique dans les différentes positions susceptibles d'être occupées, la structure articulée est composée d'un élément d'assise, d'un élément de dossier et d'un élément repose-pied qui doivent donc pouvoir occuper relativement une position générale du type siège ou assise et être placés dans le prolongement les uns des autres dans la position de verticalisation ou debout.

Afin de permettre ce mouvement de verticalisation-abaissement, la structure articulée est constituée par deux systèmes articulés symétriques latéraux comprenant chacun un premier quadrilatère déformable contribuant au support de l'assise, composé de deux barres, respectivement supérieure et inférieure, articulées sur la partie antérieure d'un châssis et liées vers leur partie arrière par une pièce d'écartement. Chaque système articulé latéral comprend, également, un second quadrilatère déformable contribuant au support du repose-pied, ainsi qu'une armature de dossier qui est articulée sur le premier quadrilatère, à l'opposé du second quadrilatère, par l'intermédiaire de la pièce d'écartement au moins et qui comprend au moins un montant solidaire de la pièce d'écartement.

Le fauteuil comprend, enfin, un ensemble de manoeuvre, interposé entre les ensembles latéraux et le châssis et assumant une fonction de commande et de contrôle du pivotement relatif des ensembles latéraux d'une position d'abaissement à une position de verticalisation de la structure par rapport au châssis et inversement.

Jusqu'à présent, il a été considéré que, dans la majorité des cas, le confort de l'utilisateur pouvait être assuré en conférant au dossier une inclinaison par rapport à la verticale, identique en position d'abaissement ou assise et en position de verticalisation ou debout. Les systèmes latéraux articulés ont donc été conçus de manière à conserver l'inclinaison du dossier tout au long du déplacement.

Cependant, il est apparu que, dans certains cas, selon la morphologie ou la pathologie de l'utilisateur, il était nécessaire de pouvoir adopter une inclinaison différente en position verticalisée et en position assise.

A cet effet, il a été proposé des moyens de réglage à commande manuelle et, le plus souvent, à motorisation électrique permettant de modifier à volonté l'inclinaison du dossier.

Cependant, de tels moyens de réglage de l'inclinaison à commande manuelle sont d'un usage fastidieux, dans la mesure où, à chaque changement de position, l'utilisateur du fauteuil doit corriger l'inclinaison du dossier.

Ainsi, il apparaît le besoin d'éviter, autant que faire se peut, les phases de réglages à répétition et fastidieuses.

Afin de remplir cet objectif, l'invention concerne un fauteuil verticalisateur pour handicapés et invalides, selon les revendications 1 à 10, comprenant un châssis supportant une structure articulée comprenant une assise, un repose-pied, un dossier et deux systèmes articulés symétriques latéraux comprenant chacun :
■ un premier quadrilatère déformable contribuant au support de l'assise, composé de deux barres, respectivement supérieure et inférieure, définissant les grands côtés du quadrilatère, articulées sur la partie antérieure du châssis définissant un petit côté antérieur du quadrilatère et liées, vers leurs parties arrière, par une pièce d'écartement définissant un petit côté postérieur du parallélogramme,
■ un second polygone déformable, contribuant au support du repose-pied,
■ une armature de dossier qui est articulée sur le premier quadrilatère, à l'opposé du second polygone, par l'intermédiaire de la pièce d'écartement au moins et qui comprend au moins un montant solidaire de la pièce d'écartement,
■ et un ensemble de manoeuvre, interposé entre l'ensemble latéral et le châssis, assumant une fonction de commande et de contrôle du pivotement relatif des systèmes latéraux, d'une position d'abaissement ou assise à une position de verticalisation ou debout de la structure par rapport au châssis et inversement.

Selon l'invention, ce fauteuil verticalisateur est caractérisé en ce qu'il comprend, en outre, des moyens de modification automatique de l'inclinaison du dossier par rapport à la direction verticale dans le plan sagittal, entre les positions d'abaissement et de verticalisation.

Selon l'invention, les moyens de modification automatique de l'inclinaison permettent ainsi, soit un léger basculement du dossier vers l'avant lors du passage en position de verticalisation, soit, au contraire, un léger basculement vers l'arrière lors du passage de la position assise à la position debout.

Selon l'invention, les moyens de modification automatique peuvent être réalisés de toute façon appropriée et, par exemple, comprendre un système de bielles et de renvois adaptés pour assurer cette modification.

Selon une forme préférée de réalisation de l'invention, les moyens de modification automatique de l'inclinaison comprennent, pour chaque système articulé latéral, la pièce d'écartement et le premier quadrilatère déformable qui présente une forme différente de celle du parallélogramme.

Selon l'invention, les moyens de modification automatique de l'inclinaison du dossier sont réglables, de manière à permettre un choix du sens et/ou de l'amplitude de la modification.

Les moyens de modification sont alors, de préférence mais non nécessairement, réglables de manière à présenter une position neutre dans laquelle l'angle des montants, par rapport à la verticale dans le plan sagittal, est identique en position d'abaissement et en position de verticalisation.

Les moyens réglables de modification automatique de l'inclinaison du dossier agissent sur la forme du premier quadrilatère déformable.

A cet égard, il doit être remarqué que la mise en oeuvre, pour la modification automatique de l'inclinaison du dossier de la forme du premier quadrilatère déformable, permet d'obtenir un dispositif simple, présentant un poids réduit.

Selon encore une autre caractéristique de l'invention, les moyens réglables de modification automatique de l'inclinaison du dossier comprennent, pour chaque ensemble articulé, la pièce d'écartement sur laquelle le dossier est adapté de manière à former un angle identique par rapport à la pièce d'écartement, en position debout et en position assise, et des moyens de modification de la forme du premier quadrilatère déformable.

De manière préférée mais non strictement nécessaire, les moyens de modification automatique permettent alors de choisir la forme du premier quadrilatère parmi au moins les trois formes suivantes :
■ parallélogramme,
■ quadrilatère dont les grands côtés possèdent la même longueur, tandis que le petit côté antérieur possède une longueur supérieure à celle du petit côté postérieur,
■ quadrilatère dont les grands côtés possèdent la même longueur, tandis que le petit côté postérieur possède une longueur supérieure à celle du petit côté antérieur.

Selon une forme préférée de réalisation et afin de permettre une telle modification de la forme du premier quadrilatère déformable, la pièce d'écartement comprend au moins deux positions de fixation pour le point d'articulation correspondant de la barre inférieure du premier parallélogramme.

De manière préférée, la pièce d'écartement comprend trois positions pour le point d'articulation de la barre inférieure, conférant ainsi au premier quadrilatère déformable, respectivement, la forme :
■ d'un parallélogramme,
■ d'un quadrilatère dont le petit côté antérieur possède une longueur supérieure à celle du petit côté postérieur,
■ d'un quadrilatère dont le petit côté postérieur possède une longueur supérieure à celle du petit côté antérieur.

Selon une autre caractéristique de l'invention, afin de permettre une meilleure adaptation du fauteuil verticalisateur à la morphologie de son utilisateur, le fauteuil verticalisateur comprend, également, des moyens de réglage de l'angle de chaque montant par rapport à la pièce d'écartement correspondante.

Les moyens de réglage de l'angle relatif du montant et de la pièce d'écartement peuvent être réalisés de toute façon appropriée.

Selon une caractéristique de l'invention, les moyens de réglage de l'angle du montant par rapport à la pièce d'écartement comprennent, pour chaque montant, un pivot de fixation du montant sur la pièce d'articulation, autorisant un mouvement de rotation du montant, entre une position rabattue contre la barre supérieure du premier quadrilatère ou l'assise du fauteuil et une position relevée, ainsi que des moyens de verrouillage du montant en position relevée qui sont solidaires de la pièce d'écartement et mobiles sur cette dernière, de manière à permettre une modification continue de l'angle entre la pièce d'écartement et le montant en position relevée et verrouillée.

Par ailleurs, un fauteuil verticalisateur selon l'invention peut comprendre différents types de moyens de propulsion, tels que des systèmes de roues motrices électriques ou, de préférence, des roues à propulsion manuelle.

Diverses autres caractéristiques de l'invention ressortent de la description ci-dessous, effectuée en référence aux dessins annexés qui illustrent différentes formes, non limitatives, de réalisation d'un fauteuil verticalisateur selon l'invention et possédant des moyens de modification automatique de l'inclinaison du dossier..

La **fig. 1** est une perspective d'un fauteuil verticalisateur roulant selon l'invention.

La **fig. 2** est une élévation, en vue de droite, du fauteuil illustré à la **fig. 1**, en position assise ou d'abaissement du fauteuil.

La **fig. 3** est une élévation partielle, analogue à la **fig. 2****,** du fauteuil en position de verticalisation ou debout.

La **fig. 4** est une élévation, analogue à la **fig. 2** sans la roue motrice, illustrant plus en détail un moyen de modification automatique de l'inclinaison du dossier.

La **fig. 5** est une élévation partielle, analogue à la **fig. 4****,** montrant, à plus grande échelle, des moyens de réglage de l'angle du dossier par rapport à une pièce le supportant.

La **fig. 6** est une vue, analogue à la **fig. 4**, montrant une autre forme de réalisation des moyens réglables de modification automatique de l'inclinaison du dossier.

L'invention vise à permettre une modification automatique de l'inclinaison du dossier sur un fauteuil verticalisateur roulant, tel qu'illustré aux **fig. 1** à **3****,** et désigné dans son ensemble par la référence **1**, afin d'offrir le meilleur confort possible à l'utilisateur du fauteuil.

Un tel fauteuil **1** comprend un châssis **2**, composé de deux demi-châssis latéraux **3** et **4**, réunis entre eux par des traverses **5** et **6**. Ces différents éléments constitutifs définissent une armature porteuse pourvue de roues motrices **10** et de roues directrices orientables **11.**

Tel qu'illustré, le châssis **2** correspond à un fauteuil de conception rigide, mais il est bien évident qu'une conformation sensiblement analogue pourrait être retenue pour un fauteuil repliable. En effet, dans un tel cas, les traverses rigides **5** et **6** sont alors remplacées par des éléments pliants de conception connue en soi.

Le châssis **2**, décrit ci-dessus, est équipé d'un dispositif verticalisateur qui est réalisé sous la forme d'une structure articulée **12** portée par le châssis **2**. La structure articulée **12** est constituée par deux systèmes articulés latéraux **13**, symétriques par rapport à un plan sagittal **P** et qui sont plus particulièrement visibles aux fig. **2** et **3**. Chaque système articulé **13** est destiné à être adapté latéralement sur le châssis **2**, par exemple au niveau de chacun des demi-châssis **3** et **4**.

Chaque système articulé **13**comprend un premier quadrilatère déformable **17** constitué de deux barres **18** et **19,** respectivement dite supérieure et inférieure, bien qu'elles ne soient pas disposées, dans la représentation illustrée **fig. 3****,** dans un même plan vertical. Les barres **18** et **19** sont réunies, par leur partie terminale postérieure, par un élément ou une pièce d'écartement **20,** à laquelle elles sont reliées par des pivots **20₁, 20₂.** Les barres **18** et **19** sont, en outre, montées sur le châssis **2,** à proximité de la partie frontale de ce dernier, par un premier point d'articulation **21** concernant la barre supérieure **18** et par un second point d'articulation **22** concernant la barre inférieure **19**. Dans le cas présent, le point d'articulation **21** est prévu en partie supérieure du demi-châssis correspondant **3**, **4** alors que le point d'articulation **22** est situé sur ce même demi-châssis en arrière et dessous le point d'articulation **21**.

Ainsi, les barres inférieures **19** et supérieures **16** et leurs points d'articulation respectifs **20₁, 21, 20₂, 22** définissent les grands côtés supérieurs **G_{S}** et inférieurs **G_{I},** tandis que la pièce d'écartement **20** définit un petit côté postérieur **P_{P}** du premier quadrilatère et les points d'articulation **21, 22** sur la partie antérieure du châssis définissant un petit côté antérieur **P_{A},** comme cela ressort de la **fig. 4****.**

Chaque système articulé **13** comprend, en outre, un second polygone et, selon l'exemple illustré, un second quadrilatère déformable **26**, schématisé aux **fig. 2** et **3** en traits mixtes, reliant le premier quadrilatère déformable à un jambage ou montant **2**7 destiné à supporter, seul ou en combinaison avec le jambage ou montant homologue, un repose-pied **33**.

Chaque système articulé **13** comprend, enfin, une armature de dossier comprenant deux montants **35**, chacun articulé sur le premier quadrilatère **13**, à l'opposé du second quadrilatère **26**, par l'intermédiaire de la pièce d'écartement **20**. Selon l'exemple illustré, les montants de dossier **35** sont, par ailleurs, reliés par une traverse **36**.

Afin de permettre un passage de la structure articulée **12** de la position d'abaissement assise, telle qu'illustrée à la **fig. 2**, à la position de verticalisation ou debout, telle qu'illustrée à la **fig. 3**, chaque système articulé comprend, en outre, un ensemble de manoeuvre **40,** interposé entre le premier quadrilatère **17** et le châssis **2** et, plus particulièrement, le demi-châssis **4** correspondant.

Chaque ensemble de manoeuvre **40** comprend un premier levier **41,** articulé sur la partie arrière du châssis, par l'intermédiaire d'un pivot **42** et, à l'extrémité d'un second levier **43,** par l'intermédiaire d'un pivot **44.** L'autre extrémité du second levier **43** est alors articulée sur le premier quadrilatère et, selon l'exemple illustré, sur la barre inférieure **19,** par l'intermédiaire d'un pivot **45** et d'une pièce de fixation **46** solidaire du second levier **43**.

Chaque ensemble de manoeuvre comprend, également, une poignée de manoeuvre **49** qui pourrait être qualifiée de multiprises, dans la mesure où elle doit permettre, à l'utilisateur du fauteuil, d'appliquer un effort sur cette poignée, tant dans le cadre de la position d'abaissement ou assise illustrée à la **fig. 2**, que dans le cade de la position de verticalisation **B** illustrée à la **fig. 3** et pendant la phase de transition ou mouvement de verticalisation-abaissement.

Afin de faciliter le mouvement de verticalisation-abaissement, le fauteuil verticalisateur décrit précédemment comprend, également, des moyens d'assistance **50**. Selon cet exemple, ces moyens d'assistance sont constitués, pour chacun des systèmes articulés, par un ressort à gaz **6**, interposé entre le premier quadrilatère **13** et la partie avant du châssis **2**.

Selon l'exemple illustré, chaque ressort à gaz **50** intègre, également, des moyens de blocage automatique qui empêchent tout mouvement du ressort et donc du système articulé qui lui est lié, tant qu'une commande de déblocage n'est pas appliquée au système de blocage du ressort. La poignée **49,** disposée du côté de la main dominante de l'utilisateur, comprend alors un organe de commande agissant sur les moyens de blocage des ressorts à gaz **50**.

Par la mise en oeuvre des ensembles de manoeuvre et des ressorts à gaz **50,** l'utilisateur du fauteuil a donc la possibilité de passer, alternativement, d'une position assise à une position debout, en fonction de ses besoins.

Afin de garantir un confort optimal à l'utilisateur, l'invention propose de mettre en oeuvre des moyens **60** permettant de modifier automatiquement l'inclinaison β du dossier par rapport à la verticale. Ainsi, il sera par exemple possible d'adopter une position légèrement inclinée vers l'avant ou l'arrière du dossier, en position d'abaissement, tandis que le dossier adoptera, automatiquement, une position, par exemple mais non exclusivement, sensiblement verticale en position de verticalisation ou debout de la structure, afin de conférer une orientation satisfaisante au buste de l'utilisateur en position debout.

Cette modification automatique de l'orientation du dossier peut être assurée de différentes manières.

Selon l'exemple illustré, les moyens **60** de modification automatique de l'inclinaison du dossier comprennent, pour chaque système articulé latéral, la pièce d'écartement **20** sur laquelle le montant de dossier **35** correspondant est adapté de manière à former, avec ladite pièce d'écartement, un angle **α** qui reste constant au cours des déplacements de la structure articulée. Les moyens de modification automatique **60** comprennent, en outre, le premier quadrilatère déformable **17,** composé des deux grands côtés **G_{S}, G_{I}** et des petits côtés **P_{B}, P_{A}**. Afin de permettre une modification automatique de l'inclinaison β du dossier ou des montants **35** par rapport à la verticale **V,** la demanderesse a eu le mérite de mettre en évidence qu'une légère modification du quadrilatère déformable **17** par rapport au parallélogramme parfait, permettait d'obtenir une variation de l'inclinaison β entre les positions d'abaissement ou assise et la position de verticalisation ou debout de la structure articulée.

Ainsi, la demanderesse préconise d'adopter une forme différente de celle du parallélogramme pour le premier quadrilatère, afin d'obtenir une telle modification automatique.

Selon l'exemple illustré, la forme choisie pour le premier quadrilatère déformable est adoptée de manière que les grands côtés **G_{S}**et **G_{I}** présentent des longueurs **L_{S}** et **L_{I}** égales, tandis que la longueur **L_{A}** du petit côté antérieur **P_{A}** est choisie de manière à être supérieure à la longueur **L_{P}** du petit côté postérieur **P_{P}.** Cette conformation du premier quadrilatère déformable permet alors d'obtenir un déplacement vers l'arrière du dossier lors du passage de la position assise à la position debout.

Selon l'exemple illustré, les moyens **60** de modification automatique sont réglables et il est possible de choisir trois longueurs différentes pour le petit côté postérieur **P_{P}** du quadrilatère. A cet effet, la pièce d'écartement présente trois alésages **61** qui sont disposés en triangle et qui permettent de choisir la forme du premier quadrilatère déformable parmi les trois formes suivantes :
■ parallélogramme,
■ côté postérieur **P_{P}** ayant une longueur **L_{P}** supérieure à celle **L_{A}** du petit côté antérieur **P_{A}**,
■ petit côté postérieur **P_{P}** ayant une longueur **L_{P}** inférieure à celle **L_{A}** du petit côté antérieur **P_{A}**.

Le choix de la forme parallélogramme correspond, alors, à un réglage neutre pour lequel l'amplitude de modification de l'inclinaison du dossier entre les positions d'abaissement et de verticalisation est nulle; ce dernier conservant la même inclinaison **β**.

En revanche, lorsque le petit côté postérieur **P_{P}** présente une longueur supérieure à celle du petit côté antérieur **P_{A}**, le dossier tendra à s'incliner vers l'avant lors du passage de la position d'abaissement à la position de verticalisation. Au contraire, lorsque le petit côté **P_{P}** présente une longueur inférieure à celle du petit côté antérieur **P_{A}**, le dossier tendra à s'incliner vers l'arrière lors du passage de la position d'abaissement à la position de verticalisation.

Toujours dans le sens d'un meilleur confort pour l'utilisateur du fauteuil verticalisateur **1**, ce dernier comprend, de manière préférée mais non strictement nécessaire, des moyens de réglage **70** de l'angle α entre chaque montant de dossier **35** et la pièce d'écartement **20** correspondante.

Les moyens de réglage **70** peuvent être réalisés de toute façon appropriée. Selon la forme de réalisation du fauteuil, illustrée et décrite précédemment et comme cela ressort plus en détail de la **fig. 5****,** les moyens de réglage comprennent, pour chaque système articulé latéral, un pivot **71** de fixation du montant de dossier **35** sur la pièce d'écartement, de manière que le montant **35** présente, à l'opposé de sa partie **72** de support du dossier, un segment **73** de verrouillage.

Compte tenu de sa fixation par l'intermédiaire du pivot **71,** le montant de dossier **35** est alors mobile, entre une position rabattue contre la barre supérieure du premier quadrilatère déformable ou l'assise du fauteuil verticalisateur et une position relevée d'utilisation du fauteuil verticalisateur **1**.

Les moyens de réglage de l'inclinaison **70** comprennent alors, en outre, des moyens de verrouillage du montant **35** et, plus particulièrement, de son segment **73** en position relevée, de manière que le montant **35** se trouve immobilisé par rapport à la pièce d'écartement **20**. Les moyens de verrouillage comprennent un doigt solidaire **74** du segment de verrouillage **73** et une sorte de gâche **75**, solidaire de la pièce d'écartement **20,** en étant mobile par rapport à cette dernière, de manière à permettre, par son déplacement, une modification, de préférence continue, de l'angle α. A cet effet, la gâche peut, par exemple, être montée dans une rainure en étant déplacée en translation au moyen d'une vis d'Archimède.

L'association des moyens **70** de réglage de l'inclinaison statique α du montant **35** par rapport à la pièce d'écartement **20** et des moyens de modification automatique **60** de l'inclinaison du dossier, entre la position d'abaissement et la position de verticalisation, permet alors d'offrir un confort optimal à l'utilisateur du fauteuil, en autorisant des réglages fins d'inclinaison du dossier et, notamment, en permettant de recherche une inclinaison pour le dossier, à la fois optimale en position assise et en position debout.

Selon l'exemple de réalisation décrit précédemment, les moyens réglables de modification automatique **60** de l'inclinaison β du dossier, entre les positions assise et debout, sont réalisés en agissant sur la longueur **L_{P}** du petit côté postérieur **P_{P}** du premier quadrilatère déformable.

Toutefois, les moyens réglables de modification automatique **60** peuvent être réalisés en agissant sur un autre côté du quadrilatère déformable.

Ainsi, la **fig. 6** illustre une autre forme de réalisation selon laquelle les moyens de modification **60** de la forme du premier quadrilatère réglable sont constitués par des moyens de modification continue de la longueur de la barre supérieure **18** du premier quadrilatère déformable. Ces moyens de modification continue **60** sont, selon l'exemple illustré, constitués par une bague **90** reliant deux segments **91**, **92** constitutifs de la barre **18** et liés, à chacun de ces segments, par un filetage, de sorte qu'une rotation de la. bague, dans un sens, permet une augmentation de la longueur **L_{S}** du segment supérieur **18** et, dans le sens inverse, une réduction de la longueur **L_{S}** du segment supérieur **18.**

Ainsi, en fonction de la longueur retenue, il est possible, au moyen, de la bague **90,** d'agir tant sur le sens de la modification de l'inclinaison β du dossier que sur la valeur ou l'amplitude de cette modification.

Bien entendu, diverses autres modifications peuvent être apportées à l'invention sans sortir de son cadre.

## Revendications

1. Fauteuil verticalisateur pour handicapés et invalides, comprenant un châssis **(2)** supportant une structure articulée **(12)** comprenant une assise, un repose-pied, un dossier et deux systèmes articulés latéraux **(13)** symétriques par rapport à un plan sagittal P du fauteuil et comprenant chacun :
■ un premier quadrilatère déformable **(17)** contribuant au support de l'assise, composé de deux barres, respectivement supérieure **(18)** et inférieure **(19),** articulées par un premier et un second point d'articulation **(21, 22)** sur une partie antérieure du **châssis (2)** et liées par des pivots **(20₁, 20₂)** en leur partie terminale postérieure par une pièce d'écartement **(20),**
■ un second quadrilatère **(26)** déformable, contribuant au support du repose-pied,
■ une armature de dossier qui est articulée sur le premier quadrilatère déformable **(17),** à l'opposé du second quadrilatère déformable **(26),** par l'intermédiaire de la pièce d'écartement **(20)** au moins et qui comprend au moins un montant solidaire **(35)** de la pièce d'écartement **(20),**
■ et un ensemble de manoeuvre **(40),** interposé entre le premier quadrilatère déformable **(17)** et le châssis **(2),** permettant le passage de la structure articulée **(12)** d'une position d'abaissement à une position de verticalisation de la structure par rapport au châssis et inversement,
**caractérisé en ce qu'**il comprend, en outre, des moyens **(60)** de modification automatique de l'inclinaison (β) des montants **(35)** du dossier par rapport à la direction verticale dans le plan sagittal **(P),** entre les positions d'abaissement et de verticalisation , lesdits moyens **(60)** permettant un choix du sens de la modification de l'inclinaison (β) et/ou de l'amplitude de la modification et comprenant des moyens **(61, 90)** de modification de la forme du premier quadrilatère déformable **(17).**

2. Fauteuil verticalisateur selon la revendication 1, **caractérisé en ce que** lesdits moyens de modification automatique de l'inclinaison (β) des montants **(35)** comprennent, pour chaque système articulé (**13)** latéral**,** la pièce d'écartement **(20)** et le premier quadrilatère déformable **(17)** qui présente une forme différente de celle d'un parallélogramme.

3. Fauteuil verticalisateur selon la revendication 1 ou 2, **caractérisé en ce que** le montant **(35)** du dossier est, pour chaque système articulé **(13),** adapté sur la pièce d'écartement **(20)** de manière à former un angle (α) constant au cours des déplacements de la structure articulée entre les positions d'abaissement et de verticalisation et **en ce que** le premier quadrilatère **(17)** présente une forme différente de celle d'un parallélogramme.

4. Fauteuil verticalisateur selon l'une des revendications 1 à 3, **caractérisé en ce que** les barres inférieure **(19)** et supérieure (18) et leurs points d'articulation respectifs **(20₁, 21, 20₂, 22)** définissent des grands côtés supérieur **(GS)** et inférieur **(GI),** tandis que la pièce d'écartement **(20)** et les points d'articulation **(21, 22)** sur la partie antérieure du châssis **(2)** définissent un petit côté postérieur **(PP)** et un petit côté antérieur **(PA)** du premier quadrilatère **(17).**

5. Fauteuil verticalisateur selon l'une des revendications 1 à 4, **caractérisé en ce**
**que** les moyens de modification automatique **(60)** permettent d'agir sur les côtés du premier quadrilatère déformable **(17)** en agissant sur la longueur desdits côtés pour modifier la forme dudit quadrilatère.

6. Fauteuil verticalisateur selon l'une des revendications 1 à 5, **caractérisé en ce que** la pièce d'écartement (20) comporte trois alésages **(61)** disposés en triangle permettant de choisir la forme du premier quadrilatère (17) parmi au moins les trois formes suivantes :
■ parallélogramme,
■ quadrilatère dont les grands côtés **(G_{S}, G_{I})** possèdent une même longueur **(L_{S}, L_{I}),** tandis que le petit côté antérieur **(Pₐ)** possède une longueur **(Lₐ)** supérieure à celle **(Lp)** du petit côté postérieur **(P_{P}),**
■ quadrilatère dont les grands côtés possèdent une même longueur **(Ls, L_{I}),** tandis que le petit côté postérieur **(Pp)** possède une longueur **(L_{P})** supérieure à celle **(Lₐ)** du petit côté antérieur **(Pa).**

7. Fauteuil verticalisateur selon la revendication 6, **caractérisé en ce que** dans une forme de parallélogramme du premier quadrilatère (17) l'angle (P) des montants **(35)** par rapport à la verticale, dans le plan sagittal **(P),** est identique en position d'abaissement et en position de verticalisation.

8. Fauteuil verticalisateur selon l'une des revendications 1 à 6, **caractérisé en ce que** les moyens de modifications de la forme de la forme du premier quadrilatère déformable **(17)** comporte des moyens de modification continue de la longueur de la barre supérieure **(18),** notamment constitués par une bague **(90)** reliant deux segments **(91, 92)** constitutifs de la barre **(18)** et liée à chacun de ces segments par un filetage.

9. Fauteuil verticalisateur selon l'une des revendications 1 à 8, **caractérisé en ce qu'**il comprend des moyens **(70)** de réglage de l'angle (α) de chaque montant **(35)** par rapport à la pièce d'écartement **(20)** correspondante.

10. Fauteuil verticalisateur selon la revendication 9, **caractérisé en ce que** les moyens de réglage, entre le montant **(35)** et la pièce d'écartement **(20),** comprennent, pour chaque montant **(35) :**
■ un pivot **(71)** de fixation du montant **(35)** sur la pièce d'écartement **(20)** autorisant un mouvement de rotation du montant **(35),** entre une position rabattue contre la barre supérieure **(18)** du premier quadrilatère **(17)** et une position relevée,
■ et des moyens de verrouillage **(74)** du montant **(35)** en position relevée qui sont solidaires de la pièce d'écartement **(20)** et mobiles sur cette dernière, de manière à permettre une modification continue de l'angle (α), entre le montant **(35)** et la pièce d'écartement **(20).**

## Claims

1. A body support chair for the physically challenged and disabled comprising a frame (2) supporting an articulated structure (12), which comprises a seat, a foot rest, a back as well as two symmetrical lateral articulated systems (13) relative to a sagittal plane (P) of the chair, each comprising :
■ a first deformable quadrilateral (17) contributing to the support of the seat, composed of two sills, an upper (18) and a lower (19), respectively articulated by first and second points of articulation (21, 22) on a front part of the frame (2) and connected by pivots (20₁, 20₂) towards their rear end part by a spacer part (20);
■ a second deformable quadrilateral (26) contributing to the support of the foot rest;
■ a back assembly that is articulated on the first deformable quadrilateral (17) opposite the second deformable quadrilateral (26) by means of at least the spacer part (20) and which comprises at least one upright (35) connected to the spacer part (20); and
■ a maneuvering assembly (40) interposed between the first deformable quadrilateral (17) and the frame (2) in order to allow passage of the articulated structure (12) from a lowered position to a verticalized position of the structure relative to the frame and vice versa.
**characterized in that** it comprises, in addition, means (60) for automatic modification of the inclination (β) of the uprights (35) of the back of the chair with respect to the vertical direction in the sagittal plane (P), between the lowered and verticalized positions, said means (60) making it possible to choose the direction of modification of the inclination (β) and/or of the amplitude of modification and comprising means (61, 90) for modification of the shape of the first deformable quadrilateral (17).

2. A body support chair according to claim 1, **characterized in that** said means for automatic modification of the inclination (β) of the uprights (35) comprise, for each lateral articulated system (13), the spacer part (20) and the first deformable quadrilateral (17), which has a shape different from that of a parallelogram.

3. A body support chair according to claim 1 or claim 2, **characterized in that** the upright (35) of the back of the chair is fitted, for each articulated system (13), to the spacer part (20) so as to form an angle (α) that remains constant in the course of the displacements of the articulated structure, between the lowered and verticalized positions and **in that** the first quadrilateral (17) has a shape different from that of a parallelogram.

4. A body support chair according to any one of claims 1 to 3, **characterized in that** the lower and upper sills (19, 18) and their respective points of articulation (20₁, 21, 20₂, 22) define greater upper sides (GS) and lower sides (GI), whilst the spacer part (20) and the points of articulation (21, 22) on the front part of the frame (2) define a rear minor side (PP) and a front minor side (PA) of the first quadrilateral (17).

5. A body support chair according to any one of claims 1 to 4, **characterized in that** the automatic modification means (60) make it possible to act on the sides of the first deformable quadrilateral (17) by acting on the length of said sides in order to modify the shape of said quadrilateral.

6. A body support chair according to any one of claims 1 to 5, **characterized in that** the spacer part (20) has three holes (61) that are arranged in a triangle and that make it possible to choose the shape of the first quadrilateral (17) from among at least the three following shapes :
■ a parallelogram;
■ a quadrilateral, whose greater sides **(G_{S}, G_{I})** have a same length **(L_{S}, L_{I}),** whilst the front minor side (Pₐ) has a length **(Lₐ)** greater than that **(L_{P})** of the rear minor side **(P_{P});**
■ a quadrilateral, whose greater sides have a same length **(L_{S}, L_{I}),** whilst the rear minor side **(P_{P})** has a length **(L_{P})** greater than that **(Lₐ)** of the front minor side (Pₐ).

7. A body support chair according to claim 6, **characterized in that** in a parallelogram shape of the first quadrilateral (17), the angle (β) of the uprights (35) is identical in the lowered position and in the verticalized position relative to the vertical, in the sagittal plane (P).

8. A body support chair according to any one of claims 1 to 6, **characterized in that** the means for modification of the shape of the shape of the first deformable quadrilateral (17) comprise means for continuous modification of the length of the upper sill (18), in particular comprised of a ring (90) connecting two constituent segments (91, 92) of the sill (18) and connected to each of said segments by a threaded part.

9. A body support chair according to one of claims 1 to 8, **characterized in that** it comprises means (70) for adjusting the angle (α) of each upright (35) relative to the corresponding spacer part (20).

10. A body support chair according to claim 9, **characterized in that** the adjustment means between the upright (35) and the spacer part (20) comprise for each upright (35) :
■ a fixation pivot (71) of the upright (35) on the spacer part (20) authorizing a rotational movement of the upright (35) between a retracted position against the upper sill (18) of the first quadrilateral (17) and a raised position; and
■ means (74) for locking the upright (35) in the raised position, which are attached to the spacer part (20) and are mobile on said latter, so as to make possible a continuous modification of the angle (α) between the upright (35) and the spacer part (20).

## Patentansprüche

1. Aufrichtstuhl für Behinderte und Invaliden, umfassend ein Gestell (2), das eine Gelenkstruktur (12) trägt, welche eine Sitzfläche, eine Fußstütze, eine Rückenlehne und zwei seitliche Gelenksysteme (13) umfaßt, die zu einer Sagittalebene P des Stuhls symmetrisch sind und jeweils umfassen:
- ein erstes verformbares Viereck (17), das zum Stützen der Sitzfläche beiträgt, welches aus zwei Stangen, einer oberen (18) bzw. einer unteren (19) besteht, die über einen ersten und einen zweiten Anlenkpunkt (21, 22) an einem vorderen Teil des Gestells (2) angelenkt und über Drehachsen (20₁, 20₂) an ihrem hinteren Endteil durch ein Abstandsteil (20) verbunden sind,
- ein zweites verformbares Viereck (26), das zum Stützen der Fußstütze beiträgt,
- einen Rückenlehnenrahmen, der an dem ersten verformbaren Viereck (17) gegenüber dem zweiten verformbaren Viereck (26) mittels wenigstens des Abstandsteils (20) angelenkt ist und der wenigstens einen mit dem Abstandsteil (20) fest verbundenen Holm (35) umfaßt, und
- eine zwischen dem ersten verformbaren Viereck (17) und dem Gestell (2) eingefügte Betätigungsanordnung (40), die den Übergang der Gelenkstruktur (12) von einer Absenkposition in eine Aufrichtposition der Struktur gegenüber dem Gestell und umgekehrt ermöglicht,
**dadurch gekennzeichnet, daß** er ferner Mittel (60) zum automatischen Ändern der Neigung (β) der Holme (35) der Rückenlehne gegenüber der vertikalen Richtung in der Sagittalebene (P), zwischen der Absenkposition und der Aufrichtposition umfaßt, wobei die Mittel (60) eine Auswahl der Richtung der Änderung der Neigung (β) und/oder der Größe der Änderung ermöglichen und Mittel (61, 90) zur Änderung der Form des ersten verformbaren Vierecks (17) umfassen.

2. Aufrichtstuhl nach Anspruch 1, **dadurch gekennzeichnet, daß** die Mittel zum automatischen Ändern der Neigung (β) der Holme (35) für jedes seitliche Gelenksystem (13) das Abstandsteil (20) und das erste verformbare Viereck (17), das eine andere Form als ein Parallelogramm aufweist, umfassen.

3. Aufrichtstuhl nach Anspruch 1 oder 2, **dadurch gekennzeichnet, daß** der Holm (35) der Rückenlehne für jedes Gelenksystem (13) an dem Abstandsteil (20) derart angebracht ist, daß es im Laufe der Bewegungen der Gelenkstruktur zwischen der Absenkposition und der Aufrichtposition einen konstanten Winkel (α) bildet, und daß das erste Viereck (17) eine andere Form als ein Parallelogramm aufweist.

4. Aufrichtstuhl nach einem der Ansprüche 1 bis 3, **dadurch gekennzeichnet, daß** die untere Stange (19) und die obere Stange (18) sowie ihre jeweiligen Anlenkpunkte (20₁, 21, 20₂, 22) eine obere Längsseite (G_{S}) und eine untere Längsseite (G_{I}) definieren, während das Abstandsteil (20) und die Anlenkpunkte (21, 22) an dem vorderen Teil des Gestells (2) eine hintere Schmalseite (P_{P}) und eine vordere Schmalseite (P_{A}) des ersten Vierecks (17) definieren.

5. Aufrichtstuhl nach einem der Ansprüche 1 bis 4, **dadurch gekennzeichnet, daß** die Mittel zum automatischen Ändern (60) ermöglichen, auf die Seiten des ersten verformbaren Vierecks (17) durch Einwirken auf die Länge der Seiten zu wirken, um die Form des Vierecks zu verändern.

6. Aufrichtstuhl nach einem der Ansprüche 1 bis 5, **dadurch gekennzeichnet, daß** das Abstandsteil (20) drei dreieckförmig angeordnete Bohrungen (61) aufweist, die ermöglichen, die Form des ersten Vierecks (17) aus wenigstens den drei folgenden Formen auszuwählen:
- Parallelogramm,
- Viereck, dessen Längsseiten (G_{S}, G_{I}) eine gleiche Länge (L_{S}, L_{I}) aufweisen, während die vordere Schmalseite (Pₐ) eine Länge (Lₐ) aufweist, die größer als die (L_{P}) der hinteren Schmalseite (P_{P}) ist,
- Viereck, dessen Längsseiten eine gleiche Länge (L_{S}, L_{I}) aufweisen, während die hintere Schmalseite (P_{P}) eine Länge (L_{P}) aufweist, die größer als die (Lₐ) der vorderen Schmalseite (Pₐ) ist.

7. Aufrichtstuhl nach Anspruch 6, **dadurch gekennzeichnet, daß** bei einer Parallelogramm-Form des ersten Vierecks (17) der Winkel (β) der Holme (35) gegenüber der Vertikalen, in der Sagittalebene (P), in der Absenkposition und in der Aufrichtposition identisch ist.

8. Aufrichtstuhl nach einem der Ansprüche 1 bis 6, **dadurch gekennzeichnet, daß** die Mittel zur Änderung der Form des ersten verformbaren Vierecks (17) Mittel zum kontinuierlichen Ändern der Länge der oberen Stange (18) umfassen, die insbesondere von einem Ring (90) gebildet sind, der zwei Segmente (91, 92), welche Bestandteile der Stange (18) sind, verbindet und der mit jedem dieser Segmente durch ein Gewinde verbunden ist.

9. Aufrichtstuhl nach einem der Ansprüche 1 bis 8, **dadurch gekennzeichnet, daß** er Mittel (70) zum Einstellen des Winkels (α) jedes Holms (35) gegenüber dem entsprechenden Abstandsteil (20) umfaßt.

10. Aufrichtstuhl nach Anspruch 9, **dadurch gekennzeichnet, daß** die Einstellmittel - zwischen dem Holm (35) und dem Abstandsteil (20) - für jeden Holm (35) umfassen:
- eine Drehachse (71) zur Befestigung des Holms (35) an dem Abstandsteil (20), die eine Drehbewegung des Holms (35) zwischen einer auf die obere Stange (18) des ersten Vierecks (17) heruntergeklappten Position und einer hochgeklappten Position zuläßt, und
- Mittel zur Verriegelung (74) des Holms (35) in der hochgeklappten Position, die mit dem Abstandsteil (20) fest verbunden und an letzterem beweglich sind, so daß sie eine kontinuierliche Änderung des Winkels (α) zwischen dem Holm (35) und dem Abstandsteil (20) ermöglichen.
